# FASCICULE DE BREVET EUROPEEN

(11) **EP 2 822 434 B1**
(45) Date de publication et mention de la délivrance du brevet: **20.04.2016**
(21) Numéro de dépôt: 13707409.2
(22) Date de dépôt: 06.03.2013
(51) Int. Cl.: A47L 9/14, A47L 9/10, A47L 9/00

(54) **ASPIRATEUR, NOTAMMENT POUR UNE UTILISATION EN ZONE CONTROLEE NUCLEAIRE**
STAUBSAUGER, INSBESONDERE FÜR DIE VERWENDUNG IN EINER KONTROLLIERTEN NUKLEARZONE
VACUUM CLEANER, IN PARTICULAR FOR USE IN A CONTROLED NUCLEAR ZONE

(30) Priorité: 09.03.2012 FR 1252157
(43) Date de publication de la demande: 14.01.2015
(73) Titulaire: Commissariat à l'Énergie Atomique et aux Énergies Alternatives, 75015 Paris (FR)
(72) Inventeur: LEORIER, Caroline, F-30133 Les Angles (FR); CARON, Serge, F-30130 Pont Saint Esprit (FR); HERLET, Nathalie, F-30200 Saint Laurent De Carnols (FR); DEFAUT, Christian, F-41100 Vendome (FR)
(74) Mandataire: Brevalex
(86) Numéro de dépôt international: PCT/EP2013/054501
(87) Numéro de publication internationale: WO 2013/131956

(56) Documents cités:
- FR-A1- 2 718 277
- FR-A1- 2 731 635
- US-A- 4 695 299
- US-A- 5 259 087

## Description

Le sujet de l'invention présente un aspirateur prévu, entre autres, pour des utilisations en zones contrôlées nucléaires.

Il pourra être mis en service pour nettoyer des surfaces couvertes de particules contaminantes, par exemple à très faible activité, pendant des interventions en zones contrôlées, ou pour procéder simplement à des dépoussiérages. Les surfaces subissant l'aspiration pourront appartenir à des locaux ou à des appareils et équipements divers. Les opérations de remise en état de l'aspirateur par remplacement du réceptacle des poussières aspirées et du filtre devront être accomplies sans risque de contamination et sans produire un volume excessif de déchets, puisque le réservoir empli de poussières et particules contaminantes doit être jeté, en l'entreposant pour une durée très longue dans un récipient prévu pour des matières dangereuses.

Les appareils connus pèchent sous ce dernier aspect. Quand le réceptacle à poussières est plein et qu'on le démonte avant de le jeter, le filtre est jeté lui aussi, ce qui ne serait pas toujours nécessaire, puisque sa charge en poussières ou impuretés est souvent faible ; or le filtre est de grandes dimensions et impossible à fractionner commodément, de sorte qu'il occupe non seulement un gros volume, mais impose en général une mauvaise occupation de l'intérieur du récipient d'entreposage, et donc un volume vide important.

Un but de l'invention est de s'affranchir de ces inconvénients et de faciliter le remplacement des réceptacles à poussières, en produisant des volumes de déchets beaucoup moindre, à l'occasion de leur remplacement, le remploi du filtre étant possible.

Un autre but de l'invention est de permettre d'utiliser l'aspirateur hors d'une enceinte confinée sans inconvénient grâce à son étanchéité, qui évite des relâchages des poussières aspirées.

Une première étape de l'élaboration de invention a consisté à rendre le filtre facilement séparable du réceptacle à poussières. Cette mesure n'est toutefois pas suffisante, et il a fallu encore prévoir des dispositions permettant de clore le réceptacle à poussières une fois démonté du filtre, afin d'éviter des disséminations des poussières, en permettant par contre une libre communication avec le filtre à l'état de montage de l'aspirateur. Le document FR-2 718 277-A décrit un aspirateur pour matériaux de combustible nucléaire, comprenant un moteur, un filtre et un réceptacle à poussières sur un trajet d'aspiration d'air, le moteur, le filtre et le réceptacle à poussières étant formés de corps juxtaposés.

L'invention concerne sous une forme générale un aspirateur comprenant un moteur, un filtre et un réceptacle à poussières sur un trajet d'aspiration d'air, caractérisé en ce que le moteur, le filtre et le réceptacle à poussières sont formés de corps juxtaposés et unis entre eux par des moyens d'assemblage relâchables. le corps de réceptacle comprend une face de jonction au corps de filtre qui est formée d'un diaphragme à lamelles élastiques encastrées dans une paroi périphérique latérale du corps de réceptacle et jointes entre elles par simple contact à une région centrale de ladite face de jonction, alors que le corps de filtre comprend une face de jonction au corps de réceptacle d'un embout saillant, qui repousse les lamelles élastiques en les écartant et ouvrant la région centrale quand le corps de filtre est uni au corps de réceptacle.

La conjonction des faces ainsi définies du corps de filtre et du corps de réceptacle permet de les faire communiquer librement quand ils sont assemblés, et de clore le réceptacle dans le cas contraire.

L'aspirateur peut comprendre un conduit d'aspiration relié à la paroi périphérique latérale du corps de récepteur en y pénétrant par un orifice d'aspiration. La clôture du corps de réceptacle est alors maintenue même quand le conduit d'aspiration est démonté, joignant le conduit d'aspiration à l'orifice d'aspiration par un raccord auto-obturant quand il est ouvert.

L'invention sera maintenant décrite en référence aux figures suivantes, annexées à titre illustratif et non limitatif :
- la figure 1 est une vue générale de l'aspirateur;
- la figure 2 est une vue en éclaté de ses constituants ;
- la figure 3 est une vue en coupe ; et
- la figure 4, une vue de détail.

Ainsi qu'on le voit à la figure 1, l'aspirateur est en forme générale de colonne et comprend de haut en bas un moteur 1, un filtre 2 et un réceptacle 3 à poussières, alignés le long d'un trajet d'aspiration de l'air. Ces trois constituants sont des modules séparables, mais pouvant être unis par des raccords à genouillère 4, de façon que le filtre 2 est juxtaposé au moteur 1 et au réceptacle 3. Un filtre de sortie 5 fait sailli d'un côté du moteur 1, à la sortie du trajet d'aspiration de l'air; et un conduit 6 est raccordé au réceptacle 3 à l'autre extrémité du trajet d'aspiration. Quand le moteur est mis en marche, un débit d'air environnant est aspiré par le conduit d'aspiration 6 et entre dans l'aspirateur, les poussières que le gaz contient peuvent se déposer dans le réceptacle 3, tandis que l'air s'élève dans le filtre 2 et le traverse, d'autres particules y étant retenues; enfin, l'écoulement d'air sort du moteur 1, et les éventuelles particules résiduelles sont arrêtées par le filtre de sortie 5.

On passe au commentaire de la figure 2. Le filtre de sortie 5 n'a pas été représenté. On distingue un orifice de sortie 7 du trajet d'air, saillant de la paroi latérale du moteur 1. Le moteur 1 comporte une bride 8 de jonction au filtre 2 établie en bas d'un corps 20, cylindrique, du moteur 1. Le filtre 2 est composé d'une cartouche filtrante 9 interne, ayant un embout supérieur centré dans une ouverture centrale de la bride 8 et du moteur 1, et d'un corps de filtre 10 composé d'un carter de filtre 11 à une paroi périphérique latérale, entourant la cartouche filtrante 9, et d'un embout saillant 12 de forme conique inférieur, s'étendant sous la cartouche filtrante 9 et pénétrant dans le réceptacle 3 à l'étant monté, ainsi qu'on le représente bien à la figure 3. La cartouche filtrante 9 maintient l'embout conique 12 contre le fond du carter de filtre 11. Le réceptacle 3 est délimité par un corps de réceptacle 13 dont la paroi périphérique latérale est traversée par un orifice d'aspiration 14, auquel est branché le conduit d'aspiration 6 par un raccord auto-obturant 15, qui est un raccord rapide, d'un genre connu, composé de deux parties encliquetables et déverrouillables par pression sur un bouton, et qui ont la faculté de se fermer dès que la déconnexion est faite. Les raccords à genouillère 4 sont fixés au corps de moteur 20 et au corps de réceptacle 13 et s'accrochent à des brides établies aux extrémités opposées du corps de filtre latéral 10, ce qui est juxtaposé aux deux autres corps 20 et 13. Des joints d'étanchéité non référencés s'étendent entre le moteur 1 et la bride 8, la bride 8 et le carter de filtre 11, et le carter de filtre 11 et le corps de réceptacle 13.

La figure 4 représente la face de jonction du corps de réceptacle 13 au filtre 2. Elle est constituée d'un diaphragme 16 composé de lamelles 17 rayonnantes, encastrées à l'extérieur dans le corps de réceptacle 13 et dont les extrémités intérieures aboutissent à une région centrale 18 d'ouverture. Les lamelles 17 sont élastiques et se chevauchent partiellement à des zones de recouvrement. La figure 3 montre que l'embout saillant 12 traverse le diaphragme 16 en écartant les lamelles 17 et ouvrant la région centrale 18, quand l'aspirateur est assemblé. La communication libre entre le réceptacle 3 et le filtre 2 permet alors l'aspiration, alors que les lamelles 17 se redressent quand le réceptacle 3 est séparé du filtre 2 et empêchent donc la dissémination de son contenu. Un couvercle 19, représenté à la figure 4, peut alors être placé sur le diaphragme 16 pour améliorer le confinement des poussières et être retenu par les raccords à genouillère 4.

## Revendications

1. Aspirateur comprenant un moteur (1), un filtre (2) et un réceptacle (3) à poussières sur un trajet d'aspiration d'air, **caractérisé en ce que** le moteur, le filtre et le réceptacle à poussières sont formés de corps (20, 10, 13) juxtaposés et unis entre eux par des moyens d'assemblage (4) relâchables, et le corps de réceptacle (13) comprend une face de jonction au corps de filtre (10) qui est formée d'un diaphragme (16) à lamelles (17) élastiques encastrées dans une paroi périphérique latérale du corps de réceptacle (13) et jointes entre elles par simple contact à une région centrale (18) de ladite face de jonction, alors que le corps de filtre (10) comprend une face de jonction au corps de réceptacle munie d'un embout (12) saillant, qui repousse les lamelles élastiques en les écartant et ouvrant la région centrale quand le corps de filtre est uni au corps de réceptacle.

2. Aspirateur suivant la revendication 1, **caractérisé en ce qu'**il comporte un filtre (2) et un réceptacle (3) à poussière qui sont unis entre eux par des moyens d'assemblage permettant de les changer indépendamment, engendrant un volume de déchets moins important.

3. Aspirateur suivant la revendication 1 ou 2, **caractérisé en ce qu'**il comprend un orifice (14) d'aspiration de l'air dans l'aspirateur qui traverse la paroi périphérique latérale du corps de réceptacle (13), et un conduit d'aspiration (6) joint à l'orifice d'aspiration par un raccord auto-obturant (15) quand il est ouvert.

4. Aspirateur suivant l'une quelconque des revendications 1 à 3, **caractérisé en ce que** le corps de réceptacle (13) comporte un couvercle (19) de la face de jonction au corps de filtre, séparé du corps de réceptacle quand le filtre et le réceptacle à poussière sont assemblés entre eux.

5. Aspirateur suivant l'une quelconque des revendications 1 à 4, **caractérisé en ce qu'**il comprend un autre filtre (5), disposé à une sortie du trajet d'aspiration d'air.

6. Aspirateur suivant l'une quelconque des revendications 1 à 5, **caractérisé en ce que** les moyens d'assemblage relâchables (4) comportent des genouillères.

7. Aspirateur suivant l'une quelconque des revendications 1 à 6, **caractérisé en ce que** l'aspirateur peut être utilisé hors enceinte confinée grâce à son étanchéité.

## Patentansprüche

1. Staubsauger, umfassend einen Motor (1), einen Filter (2) und einen Staubbehälter (3) auf einem Luftströmungsweg, **dadurch gekennzeichnet, dass** der Motor, der Filter und der Staubbehälter von unabhängigen Körpern (20, 10, 13) gebildet und untereinander durch lösbare Montagemittel (4) verbunden sind und der Körper des Behälters (13) eine Fläche zum Verbinden mit dem Körper des Filters (10) umfasst, welche durch ein Diaphragma (16) mit elastischen Lamellen (17) ist, welche in einer peripheren lateralen Wand des Körpers des Behälters (13) eingefügt sind und untereinander durch einfachen Kontakt mit einem zentralen Bereich (18) der Fläche zum Verbinden verbunden sind, so dass der Körper des Filters (10) eine Fläche zum Verbinden mit dem Körper des Staubbehälters umfasst, welche mit einem vorspringenden Ansatz (12) bereitgestellt ist, welcher auf die elastischen Lamellen drückt und sie zur Seite schiebt und den zentralen Bereich öffnet, wenn der Körper des Filters mit dem Körper des Behälters verbunden ist.

2. Staubsauger nach Anspruch 1, **dadurch gekennzeichnet, dass** er einen Filter (2) und einen Staubbehälter (3) umfasst, welche miteinander durch Montagemittel verbunden sind, welche es erlauben, sie unabhängig zu wechseln, wodurch ein Volumen von weniger wichtigen Abfällen geschaffen wird.

3. Staubsauger nach Anspruch 1 oder 2, **dadurch gekennzeichnet, dass** er eine Öffnung (14) zum Ansaugen von Luft in den Staubsauger umfasst, welche durch die periphere laterale Wand des Körpers des Behälters (13) hindurchtritt, sowie eine Ansaugleitung (6), welche an der Öffnung zum Ansaugen durch ein selbschließendes Kopplungselement (15) angeschlossen ist, wenn sie geöffnet ist.

4. Staubsauger nach einem der Ansprüche 1 bis 3, **dadurch gekennzeichnet, dass** der Körper des Behälters (13) eine Abdeckung (19) der Fläche zum Verbinden mit dem Körper des Filters umfasst, welche von dem Körper des Behälters getrennt ist, wenn der Filter und der Staubbehälter miteinander verbunden sind.

5. Staubsauger nach einem der Ansprüche 1 bis 4, **dadurch gekennzeichnet, dass** er einen weiteren Filter (5) umfasst, welcher an einem Ausgang des Luftströmungswegs angeordnet ist.

6. Staubsauger nach einem der Ansprüche 1 bis 5, **dadurch gekennzeichnet, dass** die lösbaren Montagemittel (4) Kniegelenke umfassen.

7. Staubsauger nach einem der Ansprüche 1 bis 6, **dadurch gekennzeichnet, dass** der Staubsauger dank seiner Dichtheit außerhalb geschlossener Räume verwendet werden kann.

## Claims

1. A vacuum cleaner comprising a motor (1), a filter (2) and a dust receptacle (3) on an air suction path, **characterised in that** the motor, the filter and the dust receptacle are formed by juxtaposed bodies (20, 10, 13) joined together by releasable assembling means (4), and the receptacle body (13) comprises a face for joining to the filter body (10) which is formed by a diaphragm (16) with elastic lamellae (17) embedded in a side peripheral wall of the receptacle body (13) and which are joined together by a simple contact with a centre region (18) of said joining face, whereas the filter body (10) comprises a face for joining to the receptacle body, which face is provided with a projecting tip (12), which pushes away the elastic lamellae by spreading them apart and opens the centre region when the filter body is joined to the receptacle body.

2. The vacuum cleaner according to claim 1, **characterised in that** it includes a filter (2) and a dust receptacle (3) which are joined together by assembling means enabling them to be independently changed, generating a lesser waste volume.

3. The vacuum cleaner according to claim 1 or 2, **characterised in that** it comprises a port (14) for sucking air into the vacuum cleaner which passes through the side peripheral wall of the receptacle body (13), and a suction conduit (6) joined to the suction port by a self-sealing connection (15) when open.

4. The vacuum cleaner according to any of claims 1 to 3, **characterised in that** the receptacle body (13) includes a lid (19) of the face for joining to the filter body, separated from the receptacle body when the filter and the dust receptacle are assembled to together.

5. The vacuum cleaner according to any of claims 1 to 4, **characterised in that** it comprises another filter (6), provided at an outlet of the air suction path.

6. The vacuum cleaner according to any of claims 1 to 5, **characterised in that** the releasable assembling means (4) include toggle levers.

7. The vacuum cleaner according to any of claims 1 to 6, **characterised in that** the vacuum cleaner can be used outside a containment enclosure by virtue of its tightness.
